# EUROPÄISCHE PATENTSCHRIFT

(11) **EP 1 458 912 B1**
(45) Veröffentlichungstag und Bekanntmachung des Hinweises auf die Patenterteilung: **23.03.2005**
(21) Anmeldenummer: 03720505.1
(22) Anmeldetag: 19.04.2003
(51) Int. Cl.: D03D 9/00, D03D 13/00

(54) **GITTERGEWEBE**
WOVEN GRID
GRILLE TISSEE

(30) Priorität: 27.09.2002 DE 10245503
(43) Veröffentlichungstag der Anmeldung: 22.09.2004
(73) Patentinhaber: Huesker Synthetic GmbH, 48712 Gescher (DE)
(72) Erfinder: PINTZ, Heiko, 48527 Nordhorn (DE)
(74) Vertreter: Freischem, Werner, Dipl.-Ing.
(86) Internationale Anmeldenummer: PCT/EP2003/004110
(87) Internationale Veröffentlichungsnummer: WO 2004/033777

(56) Entgegenhaltungen:
- DE-A- 19 530 541
- US-A- 3 199 547
- US-A- 4 472 086
- US-A- 6 056 479

## Beschreibung

Die Erfindung bezieht sich auf ein weitmaschiges Gittergewebe, bei dem aus mehreren Kettfäden sich zusammensetzende Kettfadenbündel und aus mehreren Schußfäden sich zusammensetzende Schußfadenbündel die lichten Maschen umgrenzen, wobei an den Kreuzungsstellen der rechtwinklig zueinander verlaufenden Kettfadenbündel und Schußfadenbündel die Kettfäden mit den Schußfäden verwebt sind.

Mit "Masche" sind in dieser Beschreibung die von dem Kettfadenbündel und Schußfadenbündel gebildeten rechteckigen oder quadratischen Gitteröffnungen bezeichnet.

Gittergewebe dieser Art, die - wenn sie mit einem polymeren Kunststoff imprägniert oder beschichtet sind - insbesondere zum Bewehren von bitumengebundenen Straßendecken oder zum Armieren zement- oder gipsgebundener Mörtelschichten oder als Geogitter zum Bewehren von Böden Anwendung finden, sind bekannt aus den DE 20 00 937; 31 20 661; 31 36 026; 41 23 055 und 199 62 441.

Die Kettfäden und die Schußfäden bestehen vorzugsweise aus multifilen Synthetikgarnen hoher Zugfestigkeit, insbesondere aus Aramid, Polyester oder dergleichen. Es können auch Glasfilamentgarne zur Anwendung kommen.

Die Kettfadenbündel und die Schußfadenbündel setzen sich zusammen aus mindestens vier Fäden.

Als Mittel, welches die Kettfadenbündel, die Schußfadenbündel und deren Kreuzungsstellen umhüllt und damit das Gittergewebe fixiert und gegen chemische und mechanische Beanspruchung schützt, kann je nach dem Verwendungszweck ein PVC-Plastisol, eine Latex-Dispersion oder Dispersionen aus Bitumen, Acrylaten oder entsprechenden Weichkunststoffen sowie Mischungen davon sein.

Unter Gittergewebe sind auch solche Fadengelege zu verstehen, bei denen die Kettfäden und die Schußfäden an den Kreuzungsstellen nicht miteinander verwebt sind, sondern durch andere Techniken, insbesondere durch Rascheltechnik oder auch durch Verkleben oder Verschweißen, miteinander verbunden sind.

Der Erfindung liegt die Aufgabe zugrunde, ein Gittergewebe zu schaffen, bei dem webtechnisch dem Gittergewebe ein größeres Volumen gegeben wird und bei Verwendung als Geogitter eine bessere Verzahnung mit dem zu bewehrenden Boden erreicht wird.

Diese Aufgabe wird erfindungsgemäß dadurch gelöst, daß einzelne Fäden eines Fadenbündels je Masche länger sind als die lichte Weite der Masche und länger sind als andere Fäden des gleichen Fadenbündels, wobei die längeren Fäden wellenförmig verlaufen und je Masche mindestens eine offene Schlinge oder Ausbauchung bilden.

Dadurch, daß ein Teil der Schuß- oder Kettfäden innerhalb der lichten Weite einer Masche länger sind als ein zweiter Teil der Schuß- oder Kettfäden des gleichen Fadenbündels, bilden die längeren Fäden je Masche Ausbauchungen oder offene Schlingen, die zum größeren Teil aus der Ebene des Gittergewebes nach oben oder unten ragen.

Damit die aus der Ebene des Gittergewebes herausragenden Ausbauchungen oder offene Schleifen nicht in die Ebene des Gittergewebes fallen, wird das Gittergewebe durch Imprägnierung oder durch Beschichtung mit einem polymeren Kunststoff versteift.

Die unterschiedliche Länge der Schußfäden oder Kettfäden je Masche kann dadurch erzeugt werden, daß Schußfäden oder Kettfäden zur Anwendung kommen, die beispielsweise bei einer Wärmebehandlung unterschiedlich schrumpfen oder sich unterschiedlich dehnen.

Bei Fadengelegen können einzelne Kettfäden eines Kettfadenbündels und/oder einzelne Schußfäden eines Schußfadenbündels je Masche aus der Gitterebene herausgehoben werden, bevor das Fadengelege die Stelle passiert, an der die Kettfäden mit den Schußfäden durch Rascheln, Kleben oder Schweißen verbunden werden.

Für Geotextilien ist ein Gittergewebe nach der. DE 199 62 441 A1 besonders vorteilhaft. Bei diesem Gittergewebe sind die Kettfadenbündel in eine erste Kettfadengruppe und eine zweite Kettfadengruppe geteilt und die erste Kettfadengruppe überkreuzt die zweite Kettfadengruppe des gleichen Kettfadenbündels nach Art eines Halbdrehers je Masche einmal. Dabei liegt die erste Kettfadengruppe stets oben und die zweite Kettfadengruppe stets unten. An den Kreuzungsstellen von Kettfäden und Schußfäden sind die Fäden einzeln oder gruppenweise miteinander verwebt.

Durch eine stärkere Zugspannung in Kettrichtung wird erreicht, daß sich die Fäden der beiden im Zickzack verlaufenden und je Masche sich einmal kreuzenden Kettfadengruppen eines Bündels sich insbesondere im Bereich der Kreuzungsstellen enger zusammenschieben, was zur Folge hat, daß das Gittergewebe in Kettrichtung weniger nachgiebig ist und ohne weitere Dehnung große Kräfte aufzunehmen vermag und andererseits, daß ein Teil der Schußfäden die zueinander verschobenen Kettfadengruppen S-förmig umschlingen, während der in Gegenphase verwebte Teil der Schußfäden die Kreuzungsstelle im wesentlichen gestreckt passieren, so daß dieser Teil der Schußfäden je Masche länger ist als der die lichte Weite der Maschen bestimmende Teil der kürzeren Fäden.

Das Gittergewebe nach der Erfindung mit aus der Ebene des Gewebes herausragenden Schlaufen ist für zahlreiche Anwendungen besonders vorteilhaft. Es wird nicht nur eine bessere Verzahnung mit einem zu bewehrenden Erdboden erreicht, sondern das erfindungsgemäße Gittergewebe ist auch vorteilhaft zur Bewehrung erhärtbarer Massen und Erzeugnisse, z. B. Estriche sowie Gipsund Betonerzeugnisse, oder als Trägerbahn bei der Herstellung von abbindenden oder aushärtenden Erzeugnissen aus Kunststoff, Gips oder Betonmörtel, die auf das Trägergewebe aufgespritzt oder aufgeformt sind, so daß die Schlaufen in die erhärteten Erzeugnisse hinein ragen, und die über das Trägergewebe miteinander verbunden bleiben. Ferner ist die mit vorstehenden Schlaufen versehene Gittermatte geeignet, den tragenden Teil einer Drainagematte zu bilden. Ferner können an den aus der Ebene des Gewebes nach oben, nach unten oder nach oben und unten herausragenden Schlaufen Teile befestigt werden, z. B. Faschinen, oder hindurchgesteckt werden, z.B. Stahlarmierungen oder Drainageröhrchen.

Schließlich eignet sich das erfindungsgemäße Gittergewebe zum Erosionsschutz, als Gleitschutzmatte oder als Schneebremse.

Das mit einer elastischen Kunststoffschicht umhüllte Gittergewebe mit vorragenden Schlaufen hat eine sehr große Haftreibung. Als Zwischenlage aufeinander liegender Steinblöcke einer Böschungsmauer kann dieses in der Böschung verankerte Gitter die Mauer mit der Böschung verbinden.

In der folgenden Beschreibung werden Ausführungsbeispiele der Erfindung unter Bezugnahme auf die Zeichnungen näher erläutert. Die Zeichnungen zeigen in:
- Fig. 1: eine Draufsicht auf das Gittergewebe nach der Erfindung,
- Fig. 2: eine Stirnansicht des Gittergewebes,
- Fig. 3: eine Draufsicht auf ein weiteres Ausführungsbeispiel nach der Erfindung,
- Fig. 4: eine vergrößerte Schnittansicht einer Kreuzungsstelle eines Gittergewebes,
- Fig. 5: eine vergrößerte Schnittansicht einer Kreuzungsstelle des Gittergewebes gemäß Fig. 3.

Das großmaschige Gittergewebe 1 nach Fig. 1 und 2 wird aus mehreren Kettfäden 2 sich zusammensetzenden Kettfadenbündeln 3 und aus mehreren Schußfäden 4 sich zusammensetzenden Schußfadenbündeln 5 gebildet. Die Kettfadenbündel 3 und die Schußfadenbündel 5 umschließen rechteckige oder quadratische Gitteröffnungen oder Maschen 6. Ein Teil 4' der Schußfäden 4 sind je Masche 6 länger als ein anderer Teil der Schußfäden 4, so daß die längeren Schußfäden Ausbauchungen oder offene Schlingen 7 bilden, die zum großen Teil nach oben und unten aus der Ebene des Gittergewebes 1 herausragen.

Die Schußfäden 4,4' sind an den Kreuzungsstellen 8 einzeln oder gruppenweise mit den Kettfäden 2 der Kettfadenbündel verwebt. Ferner ist das Gittergewebe 1 mit seinen offenen Schlingen 7 durch Imprägnieren oder Beschichten mit einem polymeren Kunststoff versteift.

In Fig. 3 ist ein großflächiges Gittergewebe 1 dargestellt, bei dem die Kettfadenbündel 3 beispielsweise acht Kettfäden 2 und die Schußfadenbündel acht Schußfäden 4,4' aufweisen.

Die Kettfadenbündel 3 sind geteilt in eine erste Kettfadengruppe 3' und eine zweite Kettfadengruppe 3". Diese beiden Kettfadengruppen 3' und 3" sind an den Kreuzungsstellen 8 mit den Schußfäden 4 der Schußfadenbündel 5 verwebt. Zwischen zwei Schußfadenbündeln 5, d.h. je Masche 6, überkreuzt eine Kettfadengruppe 3' jeweils die andere Kettfadengruppe 3" eines Kettfadenbündels 3 nach Art eines Halbdrehers.

Die Verwebung an den Kreuzungsstellen 8 erfolgt in der Weise, daß ein erster Teil der Schußfäden 4 eines Schußfadenbündels 5 über die Kettfäden 2 der ersten Kettfadengruppe 3' verläuft und ein zweiter Teil 4' der Schußfäden eines Schußfadenbündels 5 unter die Kettfäden 2 der ersten Kettfadengruppe 3' und über die Kettfäden 2 der zweiten Kettfadengruppe 3" verläuft. Dabei verläuft jeder ungeradzahlige Schußfaden über die erste Kettfadengruppe 3' und unter die zweite Kettfadengruppe 3", während jeder geradzahlige Schußfaden unter die erste Kettfadengruppe 3' und dann über die zweite Kettfadengruppe 3" des Kettfadenbündels 3 verläuft.

Durch starken Zug an den Kettfadenbündeln 3 strecken sich die im Zickzack verlaufenden Kettfadengruppen 3' und 3", so daß an den Kreuzungsstellen 8 ein Teil der Schußfäden - wie die Fig. 5 zeigt - S-förmig die Kettfadengruppen umschlingen, während ein anderer Teil der Schußfäden die Kreuzungsstelle 8 mir geringerem Längenverlust passiert.

Wie die Fig. 5 zeigt, schieben sich an den Kreuzungsstellen 8 die im Zickzack verlaufenden Kettfadengruppen 3' und 3" näher zusammen, wenn auf die Kettfadenbiindel 3 eine Zugkraft ausgeübt wird. Dabei schieben sich die inneren Ränder der Kettfadengruppen 3' und 3" etwas übereinander, so daß ein Teil der Schußfäden an den Kreuzungsstellen 8 einen längeren Weg durchlaufen müssen als der andere Teil des Schußfadenbündels 5.

### Bezugszeichenliste:

- 1: Gittergewebe
- 2: Kettfäden
- 3: Kettfadenbündel
- 3': erste Kettfadengruppe
- 3": zweite Kettfadengruppe
- 4: Schußfaden
- 4': längerer Schußfaden
- 5: Schußfadenbündel
- 6: Masche, Gitteröffnung
- 7: offene Schlinge
- 8: Kreuzungsstelle

## Patentansprüche

1. Grobmaschiges Gittergewebe (1) für die Bewehrungszwecke, bei dem aus mehreren Kettfäden (2) sich zusammensetzende Kettfadenbündel (3) und aus mehreren Schußfäden (4) sich zusammensetzende Schußfadenbündel (5) einander kreuzen und Maschen oder Gitteröffnungen (6) umschließen, **dadurch gekennzeichnet, daß** einzelne Fäden (2 oder 4) eines Fadenbündels (3 oder 5) in einer Masche (6) länger sind als andere Fäden des gleichen Fadenbündels (3 oder 5), wobei die längeren Fäden (4') wellenförmig verlaufen und je Masche (6) mindestens eine offene Schlinge oder Ausbauchung (7) bilden, die versteift ist und nach oben und/oder unten aus der Ebene des Gittergewebes (1) herausragt.

2. Gittergewebe nach Anspruch 1, **dadurch gekennzeichnet, daß** das Gittergewebe (1) einschließlich der aus der Gitterebene herausragenden Schlingen (7) durch Umhüllung mit einem polymeren Kunststoff (9) versteift ist.

3. Gittergewebe nach einem der Ansprüche 1 und 2, **dadurch gekennzeichnet, daß** die längeren Fäden (4') je Masche (6) von Fäden des Schußfadenbündels (5) gebildet sind.

4. Gittergewebe nach einem der Ansprüche 1 bis 3, **dadurch gekennzeichnet, daß** die längeren Fäden (4') je Masche (6) um 15 bis 25% länger sind als die anderen Fäden (4) des gleichen Fadenbündels (3,5).

5. Gittergewebe nach einem der Ansprüche 1 bis 4, **dadurch gekennzeichnet, daß** an den Kreuzungsstellen (8) die Fäden (4,4') der Schußfadenbündel (5) mit den Fäden (2) der Kettfadenbündel (3) verwebt sind.

6. Gittergewebe nach Anspruch 5, **dadurch gekennzeichnet, daß** die Kettfadenbündel (3) in eine erste Kettfadengruppe (3') und eine zweite Kettfadengruppe (3") geteilt sind und die erste Kettfadengruppe (3') die zweite Kettfadengruppe (3") des gleichen Kettfadenbündels (3) je Masche (6) nach Art eines Halbdrehers oben liegend überkreuzt und an den Kreuzungsstellen (8) die Kettfäden (2) beider Kettfadengruppen (3',3") mit den Schußfäden (4,4') verwebt sind.

7. Gittergewebe nach Anspruch 6, **dadurch gekennzeichnet, daß** die Kettfadengruppe (3',3") mit den Schußfäden (4,4') verwebt ist, und zwar in der Weise, daß an allen Kreuzungsstellen (8) ein erster Teil der Schußfäden (4) eines Schußfadenbündels (5) über die Kettfäden (2) der ersten Kettfadengruppe (3') und unter die Kettfäden (2) der zweiten Kettfadengruppe (3") eines Kettfadenbündels (3) verläuft und ein zweiter Teil der Schußfäden (4) des Schußfadenbündels (5) unter die Kettfäden (2) der ersten Kettfadengruppe (3') und über die Kettfäden (2) der zweiten Kettfadengruppe (3") des Kettfadenbündels (3) verläuft.

8. Gittergewebe nach Anspruch 7, **dadurch gekennzeichnet, daß** jeder ungeradzahlige Schußfaden (4) eines Schußfadenbündels (5) zum ersten Teil und jeder geradzahlige Schußfaden (4') zum zweiten Teil der Schußfäden eines Schußfadenbündels (5) gehört.

9. Verfahren zur Herstellung eines Gittergewebes nach einem der Ansprüche 7 oder 8, **dadurch gekennzeichnet, daß** das Gewebe in Kettrichtung unter Spannung gesetzt wird, wodurch die im Zickzack verlaufenden Kettfadengruppen (3',3") gestreckt und an den Kreuzungsstellen (8) enger zusammengeschoben werden, wodurch in den Kreuzungsstellen (8) ein erster Teil der Schußfäden (4) die beiden Kettfadengruppen (3',3") S-förmig umschlingt, während der zweite Teil der Schußfäden (4) die beiden Gruppen (3',3") eines Kettfadenbündels (3) im wesentlichen gestreckt oder geradlinig passiert, wodurch der erste Teil der Schußfäden gegenüber dem zweiten Teil der Schußfäden in der Masche (6) verkürzt ist und der zweite Teil der Schußfäden in der Masche (6) länger ist und offene Schlingen oder Ausbauchungen (7) bildet und das Gittergewebe im gespannten Zustand der Kette fixiert wird.

10. Verfahren nach Anspruch 9, **dadurch gekennzeichnet, daß** die Fixierung des Gittergewebes durch Imprägnierung oder Beschichtung mit einem polymeren Kunststoff, insbesondere einem PVC-Plastisol oder einer Latex-Dispersion, erfolgt.

## Claims

1. A wide-mesh woven grid (1) for reinforcement purposes, in which warp thread bundles (3) composed of a plurality of warp threads (2) and weft thread bundles (5) composed of a plurality of weft threads (4) intersect and define mesh or grid openings (6), **characterised in that** individual threads (2 or 4) of a thread bundle (3 or 5) defining a mesh opening (6) are longer than other threads of the same thread bundle (3 or 5), wherein the longer threads (4') extend in wavy manner and form for each mesh opening (6) at least one open loop or bulge (7), which is stiffened and projects upwards and/or downwards out of the plane of the woven grid (1).

2. A woven grid according to claim 1, **characterised in that** the woven grid (1), including the loops (7) projecting out of the grid plane, is stiffened by sheathing with a polymeric plastics material (9).

3. A woven grid according to either one of claims 1 and 2, **characterised in that** the longer threads (4') of each mesh opening (6) are formed by threads from the weft thread bundle (5).

4. A woven grid according to any one of claims 1 to 3, **characterised in that** the longer threads (4') of each mesh opening (6) are 15 to 25% longer than the other threads (4) of the same thread bundle (3, 5).

5. A woven grid according to any one of claims 1 to 4, **characterised in that** the threads (4, 4') of the weft thread bundles (5) are interwoven with the threads (2) of the warp thread bundles (3) at the points of intersection (8) .

6. A woven grid according to claim 5, **characterised in that** the warp thread bundles (3) are divided into a first warp thread group (3') and a second warp thread group (3") and the first warp thread group (3') crosses over above the second warp thread group (3") of the same warp thread bundle (3) at each mesh opening (6) in the manner of a half-twist and the warp threads (2) of both warp thread groups (3', 3") are interwoven with the weft threads (4, 4') at the points of intersection (8).

7. A woven grid according to claim 6, **characterised in that** the warp thread group (3', 3") is interwoven with the weft threads (4, 4'), this being done in such a way that, at all points of intersection (8), a first part of the weft threads (4) of a weft thread bundle (5) extends over the warp threads (2) of the first warp thread group (3') and under the warp threads (2) of the second warp thread group (3") of a warp thread bundle (3) and a second part of the weft threads (4) of the weft thread bundle (5) extends under the warp threads (2) of the first warp thread group (3') and over the warp threads (2) of the second warp thread group (3") of a warp thread bundle (3).

8. A woven grid according to claim 7, **characterised in that** each odd-numbered weft thread (4) of a weft thread bundle (5) belongs to the first part and each even-numbered weft thread (4') belongs to the second part of the weft threads of a weft thread bundle (5).

9. A method of producing a woven grid according to either one of claims 7 or 8, **characterised in that** the woven fabric is put under tension in the warp direction, whereby the zigzagging warp thread groups (3', 3") are stretched and pushed closer together at the points of intersection (8), whereby a first part of the weft threads (4) loops in the manner of an S around the two warp thread groups (3', 3") at the points of intersection (8) while the second part of the weft threads (4) passes in substantially stretched-out or rectilinear manner through the two groups (3', 3") of a warp thread bundle (3), whereby the first part of the weft threads is shorter at the mesh opening (6) than the second part of the weft threads and the second part of the weft threads is longer at the mesh opening (6) and forms open loops or bulges (7) and the woven grid is fixed with the warp in the tensioned state.

10. A method according to claim 9, **characterised in that** fixing of the woven grid is performed by impregnation or coating with a polymeric plastics material, in particular a PVC plastisol or a latex dispersion.

## Revendications

1. Grille tissée (1) à grosses mailles à usage de renforcement, dans laquelle des faisceaux de fils de chaîne (3) composés de plusieurs fils de chaîne (2) et des faisceaux de fils de trame (5) composés de plusieurs fils de trame (4) se croisent en délimitant des mailles ou ouvertures de grille (6), **caractérisée en ce que** des fils isolés (2 ou 4) d'un faisceau de fils (3 ou 5) d'une maille (6) sont plus longs que les autres fils du même faisceau de fils (3 ou 5), les fils plus longs (4') s'étendant selon une trajectoire ondulée et formant, à chaque maille (6), au moins une boucle ouverte ou bosse (7) qui est rigidifiée et dépasse supérieurement et/ou inférieurement du plan de la grille tissée (1).

2. Grille tissée selon la revendication 1, **caractérisée en ce que** la grille tissée (1), y compris les boucles (7) dépassant du plan de la grille textile, est rigidifiée par enrobage avec un plastique polymère (9).

3. Grille tissée selon l'une des revendications 1 et 2, **caractérisée en ce qu'**à chaque maille (6) les fils plus longs (4') sont formés par des fils du faisceau de fils de trame (5).

4. Grille tissée selon l'une des revendications 1 à 3, **caractérisée en ce qu'**à chaque maille (6) les fils plus longs (4') sont 15 à 25 % plus longs que les autres fils (4) du même faisceau de fils (3, 5).

5. Grille tissée selon l'une des revendications 1 à 4, **caractérisée en ce qu'**aux points d'intersection (8) les fils (4, 4') des faisceaux de fils de trame (5) sont tissés avec les fils (2) des faisceaux de fils de chaîne (3).

6. Grille tissée selon la revendication 5, **caractérisée en ce que** les faisceaux de fils de chaîne (3) sont divisés en un premier groupe de fils de chaîne (3') et un second groupe de fils de chaîne (3"), **en ce qu'**à chaque maille (6) le premier groupe de fils de chaîne (3') croise par le dessus le second groupe de fils de chaîne (3") du même faisceau de fils de chaîne (3) à la manière d'un demi-tour et **en ce qu'**aux points d'intersection (8) les fils de chaîne (2) des deux groupes de fils de chaîne (3', 3") sont tissés avec les fils de trame (4, 4').

7. Grille tissée selon la revendication 6, **caractérisée en ce que** le groupe de fils de chaîne (3', 3") est tissé avec les fils de trame (4, 4'), et ce de telle manière qu'à tous les points d'intersection (8) une première partie des fils de trame (4) d'un faisceau de fils de trame (5) passe au-dessus des fils de chaîne (2) du premier groupe de fils de chaîne (3') et en dessous des fils de chaîne (2) du second groupe de fils de chaîne (3") d'un faisceau de fils de chaîne (3) et une seconde partie des fils de trame (4) du faisceau de fils de trame (5) passe en dessous des fils de chaîne (2) du premier groupe de fils de chaîne (3') et au-dessus des fils de chaîne (2) du second groupe de fils de chaîne (3") du faisceau de fils de chaîne (3).

8. Grille tissée selon la revendication 7, **caractérisée en ce que** chaque fil de trame (4) impair d'un faisceau de fils de trame (5) appartient à la première partie et chaque fil de trame (4') pair appartient à la seconde partie des fils de trame d'un faisceau de fils de trame (5).

9. Procédé de fabrication d'une grille tissée selon l'une des revendications 7 ou 8, **caractérisé en ce que** le tissu est mis sous tension dans le sens de la chaîne, les groupes de fils de chaîne (3', 3") en zigzag étant ainsi étirés et resserrés au niveau des points d'intersection (8), ce qui a pour effet que, au niveau des points d'intersection (8), une première partie des fils de trame (4) passe autour des deux groupes de fils de chaîne (3', 3") en formant un S, tandis que la seconde partie des fils de trame (4) traverse les deux groupes (3', 3") d'un faisceau de fils de chaîne (3) de manière sensiblement tendue ou rectiligne, la première partie des fils de trame étant ainsi raccourcie par rapport à la seconde partie des fils de trame de la maille (6) et la seconde partie des fils de trame de la maille (6) étant plus longue et formant des boucles ouvertes ou bosses (7) et la grille tissée étant figée alors que la chaîne est à l'état tendu.

10. Procédé selon la revendication 9, **caractérisé en ce que** la grille tissée est figée par imprégnation ou enduction avec un plastique polymère, notamment un plastisol de PVC ou une dispersion de latex.
